# EUROPÄISCHE PATENTSCHRIFT

(11) **EP 0 635 609 B1**
(45) Veröffentlichungstag und Bekanntmachung des Hinweises auf die Patenterteilung: **27.11.1996**
(21) Anmeldenummer: 94108926.0
(22) Anmeldetag: 10.06.1994
(51) Int. Cl.: E05B 7/00, E05B 65/20

(54) **Türöffnungsmechanismus in einem Kraftfahrzeug, insbesondere Lastkraftwagen oder Omnibus**
Doorlock mechanism in a vehicle, especially truck or bus
Mécanisme de déverrouillage de porte de véhicule, en particulier camion ou omnibus

(30) Priorität: 22.07.1993 AT 1454/93
(43) Veröffentlichungstag der Anmeldung: 25.01.1995
(73) Patentinhaber: STEYR NUTZFAHRZEUGE AG, A-4400 Steyr (AT)
(72) Erfinder: Gaishauser, Helmut, A-5020 Salzburg (AT)

(56) Entgegenhaltungen:
- EP-A- 0 077 401
- DE-C- 620 433
- FR-A- 1 547 027
- FR-A- 2 649 152
- GB-A- 882 884
- US-A- 2 514 448
- US-A- 5 219 195

## Beschreibung

Die Erfindung betrifft einen Türöffnungsmechanismus in der Tür eines Kraftfahrzeugs, insbesondere Lastkraftwagen und Omnibus, mit einem Betätigungsgestänge zwischen Türschließ- bzw. -schloßmechanismus und türinnerem, in einem Teil der Tür-lnnenverkleidung, insbesondere Armlehne, integriertem / gelagertem Türöffner.

Bei bekannten Konstruktionen werden zur Bewegungsübertragung zwischen türinnerem Türöffner und Türschließ- bzw. schloßmechanismus Betätigungsstangen eingesetzt, die am einen Ende mit dem inneren Türöffner über mechanische Verbindungselemente wie Schrauben, Bolzen und dergleichen gekoppelt sind. Im Falle der Montage oder einer notwendigen Demontage des Türöffnungsmechanismus oder von Teilen der Tür-Innenverkleidung ist es daher bei diesen bekannten Konstruktionen immer notwendig, die besagten mechanischen Verbindungselemente mit verhältnismäßig großem Aufwand zu montieren bzw. zu demontieren, wobei die Zugänglichkeit zu diesen Verbindungselementen in vielen Fällen äußerst ungünstig ist.

Es ist daher Aufgabe der Erfindung, einen Türöffnungsmechanismus der gattungsgemäßen Art derart auszubilden, daß bei Montage und einer etwaigen notwendigen Demontage des den inneren Türöffner lagernden Teils der Tür-Innenverkleidung schnell und einfach die Verbindung zwischen innerem Türöffner und Betätigungsgestänge herstellbar bzw. lösbar ist.

Diese Aufgabe ist bei einem Türöffnungsmechanismus der gattungsgemäßen Art erfindungsgemäß gelöst durch einen Kulissenstein, der längs einer türinnenseitigen Kulisse geführt sowie am türinneren Ende des Betätigungsgestänges angeschlossen ist und ein zum Türöffner hin gerichtetes Betätigungsorgan aufweist, und daß am türinneren Türöffner ein zum Kulissenstein hin gerichtetes Betätigungsorgan angeordnet ist; das mit jenem des Kulissensteins in losem Verzahnungsverbund steht, der bei Montage des den inneren Türöffner tragenden Türinnenverkleidungs-Teils direkt herstellbar bzw. bei Montage des letzteren direkt lösbar ist.

Vorteilhafte Ausgestaltungen dieser Lösung sind in den Unteransprüchen gekennzeichnet. Dabei kann der Kulissenstein als Betätigungsorgan eine zum Türöffner hin offene Betätigungsgabel aufweisen und das Betätigungsorgan am Türöffner durch einen Betätigungsfinger gebildet sein, der zur Herstellung des Verzahnungsverbundes lose in das Maul der kulissensteinseitigen Betätigungsgabel lose eintaucht. Alternativ hierzu kann der Kulissenstein als Betätigungsorgan einen zum Türöffner hin gerichteten Betätigungsfinger aufweisen und das Betätigungsorgan am Türöffner durch eine Betätigungsgabel gebildet sein, in deren Maul der kulissensteinseitige Betätigungsfinger zur Herstellung des Verzahnungsverbundes lose eintaucht. Der jeweilige Betätigungsfinger ist dabei vorzugsweise zumindest im Eingriffsbereich mit der Betätigungsgabel konisch ausgebildet. Außerdem ist das Maul der Betätigungsgabel vorzugsweise zumindest im Eingriffsbereich des Betätigungsfingers keglig nach vorne öffnend ausgebildet. Die dem Kulissenstein führende Kulisse ist in bevorzugter Ausgestaltung durch eine Längsnut im Türinnenblech gebildet, in der der Kulissenstein über beidseitig an ihm gegebene Längsnuten mit entsprechend eingepaßten, parallelen Grundflächen mit kleinem Spiel geführt ist. Die besagte Längsnut im Türinnenblech weist an einem außerhalb des in Einbaulage wirksamen Kulissenstein-Verschiebeweges gegebenen Ende eine Erweiterung auf, durch die der Kulissenstein bei Montage hindurch in die Längsnut einführbar ist.

Die erfindungsgemäße Lösung weist eine Reihe von Vorteilen auf. So sind der Schloßmechanismus, das Betätigungsgestänge und der Kulissenstein problemlos in bzw. an der Türe vorzumontieren. Das Teil der Türinnenverkleidung, welches den daran bereits vormontierten/gelagerten inneren Türöffner aufweist, kann dann ohne zusätzlichen Montageaufwand direkt an das Türinnenblech angesetzt werden, wobei bei diesem Montagevorgang das kulissensteinseitige Betätigungsorgan und das türöffnerseitige Betätigungsorgan unmittelbar in losen Verzahnungsverbund kommen. Das heißt, es sind überhaupt keine separaten Verbindungsmittel mehr für die Herstellung der Verbindung zwischen Türöffner und Betätigungsgestänge notwendig.

Nachstehend ist die erfindungsgemäße Lösung anhand zweier in der Zeichnung dargestellter Ausführungsbeispiele noch näher erläutert. In der Zeichnung zeigen:
- Fig. 1: einen Querschnitt durch eine Tür mit einem Türöffnungsmechanismus gemäß einer ersten Ausführungsform der Erfindung,
- Fig. 2: eine andere Ansicht der Ausführungsform gemäß Fig. 1,
- Fig. 3: einen Schnitt durch die Ausführungsform gemäß Fig. 1 und 2 entlang der in letzterer eingetragenen Schnittlinie III - III, und
- Fig. 4: denselben Querschnitt durch die Fahrzeugtür wie in Fig. 1, jedoch mit einer alternativen Ausgestaltung des erfindungsgemäßen Türöffnungsmechanismus.

In den Figuren sind gleiche bzw. einander entsprechende Teile mit gleichen Bezugszeichen angezogen.

In der Zeichnung ist mit 1 eine Tür eines Kraftfahrzeuges, insbesondere eines Lastkraftwagen und Omnibus, deren Außenblech mit 2 sowie deren Innenblech mit 3 bezeichnet. Diese Tür 1 weist einen Türöffnungsmechanismus auf, mit einem Betätigungsgestänge 4, das die Verbindung zwischen einem zur Verriegelung der Tür dienenden Türschließ- bzw. -schloßmechanismus 5 und einem türinneren Türöffner 6 herstellt. Dieser Türöffner 6 ist in einem Teil 7 der Türinnenverkleidung integriert und schwenkbar um eine Achse 8 gelagert. Bei diesem Teil 7 der Türinnenverkleidung handelt es sich in den dargestellten Beispielen um eine Armlehne, die entweder als Einzelteil am Tür-Innenblech 3 oder vereinigt mit weiteren Teilen der Türverkleidung, mit diesen eine Einheit bildend, am Tür-Innenblech 3 innen angesetzt ist. Zur Vermeidung jeglicher separater Verbindungsmittel für die Herstellung der Verbindung zwischen innerem Türöffner 6 und Betätigungsgestänge 4 ist nach der Lehre der Erfindung ein Kulissenstein 9 vorgesehen, der längs einer türinnenseitigen Kulisse 10 geführt sowie am türinneren Ende 11 des Betätigungsgestänges 4 angeschlossen ist. Generell weist dieser Kulissenstein 9 ein zum Türöffner 6 hin gerichtetes Betätigungsorgan 12 auf, außerdem ist am Türöffner 6 ein zum Kulissenstein 9 hin gerichtetes Betätigungsorgan 13 angeordnet, daß mit jenem (12) des Kulissensteins 9 in losem Verzahnungsverbund steht, der Montage des den inneren Türöffner 6 tragenden Türinnenverkleidungs-Teils 7 direkt herstellbar bzw. bei Demontage des letzteren (7) direkt lösbar ist. Im Fall des Ausführungsbeispiels gemäß Fig. 1 bis 3 ist das Betätigungsorgan 12 am Kulissenstein 9 durch einen Betätigungsfinger und das Betätigungsorgan 13 am Türöffner 6 durch eine Betätigungsgabel gebildet, in deren Maul 14 der kulissensteinseitige Betätigungsfinger zur Herstellung des Verzahnungsverbundes lose eintaucht. Im Fall des Ausführungsbeispiels gemäß Fig. 4 ist das Betätigungsorgan 12 am Kulissenstein 9 durch eine Betätigungsgabel und das Betätigungsorgan 13 am Türöffner 6 durch einen Betätigungsfinger gebildet, der zur Herstellung des Verzahnungsverbundes lose in das Maul 15 der kulissensteinseitigen Betätigungsgabel 12 eintaucht.

Der Betätigungsfinger 12 bzw. 13 kann, zumindest im Eingriffsbereich mit der Betätigungsgabel, konisch ausgebildet sein. Ebenso ist das Maul 14 bzw. 15 der Betätigungsgabel zumindest im Eingriffsbereich des Betätigungsfingers keglig nach vorne öffnend ausgebildet.

In bevorzugter Ausgestaltung ist die den Kulissenstein 9 führende Kulisse 10, wie in der Zeichnung dargestellt, durch eine Längsnut 16 im Türinnenblech 3 gebildet, in der der Kulissenstein 9 über beidseitig an ihm gegebene Längsnuten mit entsprechend eingepaßten parallelen Grundflächen 17, 18 mit kleinem Spiel geführt ist. Die Längsnut 16 weist an einem außerhalb des in Einbaulage wirksamen Kulissenstein-Verschiebeweges gegebenen Ende eine Erweiterung 19 auf, die so groß ist, daß durch diese der Kulissenstein 9 bei seiner Montage hindurch in die Längsnut 16 einführbar ist. Letztes gilt gleichermaßen in umgekehrter Richtung für eine Demontage des Kulissensteins 9.

## Patentansprüche

1. Türöffnungsmechanismus in der Tür eines Kraftfahrzeugs, insbesondere Lastkraftwagen und Omnibus, mit einem Betätigungsgestänge (4) zwischen Türschließ- bzw. -schloßmechanismus (5) und türinnerem,in ein Teil (7), insbesondere die Armlehne, der Türinnenverkleidung integriertem / gelagertem Türöffner (6), gekennzeichnet durch einen Kulissenstein (9), der längs einer türinnenseitigen Kulisse (10; 16) geführt sowie am türinneren Ende (11) des Betätigungsgestänges (4) angeschlossen ist und ein zum Türöffner (6) hin gerichtetes Betätigungsorgan (12) aufweist, und daß am türinneren Türöffner (6) ein zum Kulissenstein (9) hin gerichtetes Betätigungsorgan (13) angeordnet ist, das mit jenem (12) des Kulissensteins (9) in losem Verzahnungsverbund steht, der bei Montage des den inneren Türöffner (6) tragenden Türinnenverkleidungs-Teils (7) bei dessen Ansetzen an das Türinnenblech (3) direkt herstellbar bzw. bei Demontage des letzteren direkt lösbar ist.

2. Türöffnungsmechanismus nach Anspruch 1, dadurch gekennzeichnet, daß der Kulissenstein (9) als Betätigungsorgan (12) einen zum Türöffner (6) hin gerichteten Betätigungsfinger aufweist, und daß das Betätigungsorgan (13) am Türöffner (6) durch eine Betätigungsgabel gebildet ist, in deren Maul (14) der kulissensteinseitige Betätigungsfinger (12) zur Herstellung des Verzahnungsverbundes lose eintaucht.

3. Türöffnungsmechanismus nach Anspruch 1, dadurch gekennzeichnet, daß der Kulissenstein (9) als Betätigungsorgan (12) eine zum Türöffner (6) hin offene Betätigungsgabel aufweist, und daß das Betätigungsorgan (13) am Türöffner (6) durch einen Betätigungsfinger gebildet ist, der zur Herstellung des Verzahnungsverbundes lose in das Maul (15) der kulissensteinseitigen Betätigungsgabel (12) eintaucht.

4. Türöffnungsmechanismus nach einem der Ansprüche 2 und 3, dadurch gekennzeichnet, daß der Betätigungsfinger zumindest im Eingriffsbereich (14, 15) mit der Betätigungsgabel konisch ausgebildet ist.

5. Türöffnungsmechanismus nach einem der Ansprüche 2 und 3, dadurch gekennzeichnet, daß das Maul (14, 15) der Betätigungsgabel zumindest im Eingriffsbereich des Betätigungsfingers keglig nach vorne öffnend ausgebildet ist.

6. Türöffnungsmechanismus nach Anspruch 1, dadurch gekennzeichnet, daß die den Kulissenstein (9) führende Kulisse (10) durch eine Längsnut (16) im Türinnenblech (3) gebildet ist, in der der Kulissenstein (9) über beidseitig an ihm gegebene Längsnuten mit entsprechend eingepaßten, parallelen Grundflächen (17, 18) mit kleinem Spiel geführt ist.

7. Türöffnungsmechanismus nach Anspruch 6, dadurch gekennzeichnet, daß die Längsnut (16) im Türinnenblech (3) an einem außerhalb des in Einbaulage wirksamen Kulissenstein-Verschiebeweges gegebenen Ende eine Erweiterung (19) aufweist, durch die der Kulissenstein (9) bei Montage hindurch in die Längsnut (16) einführbar ist.

## Claims

1. Door-opening mechanism in the door of a motor vehicle, particularly of trucks and buses, with an actuation linkage (4) between the door-closing and -locking mechanism (5) and a door opener (6) on the inside of the door, which door opener (6) is integrated/supported in a part (7), particularly the armrest, of the intemal door cladding, characterised by a sliding block (9) that is guided along a path (10; 16) inside the door, is connected to that end (11) of the actuation linkage (4) inside the door and is equipped with an actuation organ (12) arranged towards the door opener (6) and that an actuation organ (13) arranged towards said sliding block (9) is located on the door opener (6) on the inside of the door, which actuation organ (13) is in loose engagement with that (12) of the sliding block (9), which engagement can be directly effected during the assembly of the intemal door cladding part (7) carrying the inner door opener (6) when said internal door cladding part (7) is brought into contact with the door inner plate (3) and which engagement can be directly cancelled during the disassembly of said internal door cladding part (7).

2. Door-opening mechanism according to Claim 1, characterised in that the sliding block (9) has as an actuation organ (12) an actuation finger pointing towards the door opener (6) and that the actuation organ (13) on the door opener (6) is formed by an actuation fork, into whose jaw (14) the sliding-block-associated actuation finger (12) dips loosely to effect a gear-type engagement.

3. Door-opening mechanism according to Claim 1, characterised in that the sliding block (9) has as an actuation organ (12) an open actuation fork pointing towards the door opener (6) and that the actuation organ (13) on the door opener (6) is formed by means of an actuation finger which in order to effect a gear-type engagement loosely dips into the jaw (15) of the sliding-block-associated actuation fork (12).

4. Door-opening mechanism according to one of the Claims 2 and 3, characterised in that the actuation finger is, at least in the engagement area (14, 15), conically designed together with the actuation fork.

5. Door-opening mechanism according to one of the Claims 2 and 3, characterised in that at least in the engagement area of the actuation finger the jaw (14, 15) of the actuation fork is tapered, opening out towards the front.

6. Door-opening mechanism according to Claims 1, characterised in that the path (10) guiding the sliding block (9) is formed by a longitudinal groove (16) in the door inner plate (3), in which groove said sliding block (9) is guided with slight play via longitudinal grooves provided on both sides of said sliding block (9), which said longitudinal grooves have suitably adapted, parallel base faces (17, 18).

7. Door-opening mechanism according to Claim 6, characterised in that the longitudinal groove (16) in the door inner plate (3) has an extension (19) provided at one end outside the sliding-block sliding path effective when in installation position, through which extension the sliding block (9) can be inserted into the longitudinal groove (16) during the assembly.

## Revendications

1. Mécanisme d'ouverture de portière pour une portière de véhicule automobile, notamment d'un camion ou d'un autobus, comprenant une tige d'actionnement (4) entre le mécanisme de fermeture ou de serrure de portière (5) et un ouvre-porte (6) du côté intérieur de la portière, est monté ou intégré dans une partie (7), notamment dans l'accoudoir de l'habillage intérieur de portière,
caractérisé par
un galet coulissant (9) guidé le long d'une coulisse (10 ; 16) du côté intérieur de la portière et relié à l'extrémité intérieure (11) par rapport à la portière de la tige d'actionnement (4) ainsi qu'un organe d'actionnement (12) dirigé vers l'ouvre-porte (6) et du côté intérieur de la portière l'ouvre-porte (6), comporte un organe d'actionnement (13) dirigé vers le galet coulissant (9), cet organe (13) coopérant suivant une liaison engrenée avec l'organe d'actionnement (12) du galet coulissant (9), cette liaison pouvant être réalisée directement au montage de la pièce d'habillage intérieure de portière (7) munie de l'ouvre-porte intérieur (6), lorsque cette pièce (7) est appliquée contre la tôle intérieure de la portière ou encore être détachée directement lors du démontage.

2. Mécanisme ouvre-porte selon la revendication 1,
caractérisé en ce que
le galet coulissant (9) comporte comme organe d'actionnement (12), un doigt d'actionnement dirigé vers l'ouvre-porte (6) et l'organe d'actionnement (13) de l'ouvre-porte (6) est formé par une fourche d'actionnement dont l'ouverture (14) reçoit librement le doigt d'actionnement (12) du côté de la coulisse pour réaliser une liaison engrenée.

3. Mécanisme d'ouverture de portière selon la revendication 1,
caractérisé en ce que
le galet de coulisse (9) comporte comme organe d'actionnement (12), une fourche d'actionnement ouverte en direction de l'ouvre-porte (6) et l'organe d'actionnement (13) de l'ouvre-porte (6) est formé par un doigt d'actionnement qui pénètre librement dans l'ouverture (15) de la fourche d'actionnement (12) du côté du galet coulissant pour réaliser la liaison engrenée.

4. Mécanisme d'ouverture de portière selon l'une des revendications 2 et 3,
caractérisé en ce que
le doigt d'actionnement présente une forme conique au moins dans la zone d'action (14, 15) avec la fourche d'actionnement.

5. Mécanisme d'ouverture de portière selon l'une des revendications 2 et 3,
caractérisé en ce que
l'ouverture (14, 15) de la fourche d'actionnement est ouverte vers l'avant suivant une forme conique au moins dans la zone de prise du doigt d'actionnement.

6. Mécanisme d'ouverture de portière selon la revendication 1,
caractérisé en ce que
la coulisse (10) qui guide le galet (9) est formée par une rainure longitudinale (16) réalisée dans la tôle intérieure (3) de la portière, rainure qui guide le galet coulissant (9) par des rainures longitudinales prévues des deux côtés sur le galet et coopérant avec des surfaces de base (17, 18) parallèles, adaptées de manière correspondante, pour avoir un guidage à faible jeu.

7. Mécanisme d'ouverture de portière selon la revendication 6,
caractérisé en ce que
la rainure longitudinale (16) comporte dans la tôle intérieure (3) de la portière, à une extrémité donnée située au-delà de la course de coulissement du galet coulissant agissant sur la position de montage, une extension (19) permettant d'introduire le galet coulissant (9) dans la rainure longitudinale (16) au moment du montage.
